# FASCICULE DE BREVET EUROPEEN

(11) **EP 1 705 533 B1**
(45) Date de publication et mention de la délivrance du brevet: **07.04.2010**
(21) Numéro de dépôt: 05006186.0
(22) Date de dépôt: 22.03.2005
(51) Int. Cl.: G04B 13/02, G04B 15/14, G04B 17/34, G04B 35/00

(54) **Assemblage d'une pièce sur un axe**
Zusammenbau eines Teils mit einer Achse
Assembly of a mechanical part onto an axle

(43) Date de publication de la demande: 27.09.2006
(73) Titulaire: Patek Philippe SA Genève, 1204 Genève (CH)
(72) Inventeur: Maier, Frédéric, 2000 Neuchâtel (CH)
(74) Mandataire: Micheli & Cie SA

(56) Documents cités:
- EP-A- 0 851 295
- EP-A- 1 233 314
- EP-A- 1 445 670
- EP-A- 1 513 029
- FR-A- 1 310 271
- GB-A- 1 115 204
- US-A- 1 037 740
- US-A- 3 408 809
- US-A- 3 695 033
- US-A- 6 025 062
- US-B1- 6 307 815

## Description

La présente invention a pour objet un dispositif de fixation d'une pièce en silicium, notamment d'une roue, planche, pignon ou virole sur un axe. Plus particulièrement le dispositif de fixation concerne la fixation d'une telle pièce en silicium sur un axe en acier. Les pièces en silicium ne peuvent pas être serties ou chassées traditionnellement sur un axe en acier pour assurer leur fixation de façon sûre, le silicium ne se déformant pas plastiquement. Pour obtenir un centrage précis, les roues ou pièces en silicium peuvent comporter, comme décrit dans le document EP 1.513.029 A1, des bras ou parties élastiques définissant des zones d'appui destinées à coopérer avec l'axe. La force élastique due aux bras ou parties élastiques n'est pas toujours suffisante pour assurer la fixation nécessaire de la pièce notamment pour éviter tout déplacement axial ou radial de cette pièce par rapport à l'axe tant au montage du mobile dans un mécanisme que lors de chocs auquel ce mécanisme peut être soumis.

La présente invention a pour but la réalisation d'un dispositif d'assemblage d'une pièce en silicium sur un axe permettant d'assurer la position tant axiale que radiale de la pièce par rapport à l'axe lors de chocs ou lors des manipulations au montage d'un tel assemblage dans un mécanisme, chocs ou manipulations qui peuvent faire intervenir des efforts axiaux ou radiaux entre l'axe et la pièce supérieurs au couple de fonctionnement normal de cet ensemble.

Le dispositif de fixation d'une pièce, notamment d'une planche, roue, virole ou pignon en silicium sur un axe en acier permet d'obvier aux inconvénients précités et d'atteindre le but énoncé plus haut et se distingue par les caractéristiques énumérées à la revendication 1 et suivantes.

Le dessin annexé illustre schématiquement et à titre d'exemple deux formes d'exécution du dispositif de fixation selon l'invention.
La figure 1 est une vue en coupe axiale de l'ensemble pièce en silicium, ici une roue d'échappement, et de son axe solidarisé à l'aide du dispositif de fixation.
La figure 2 est une vue en plan de la roue en silicium.
La figure 3 est une vue en coupe de l'axe.
La figure 4 est une vue en plan d'une rondelle de fixation.
La figure 5 est une vue en coupe de la rondelle de fixation illustrée à la figure 4.
La figure 6 est une vue de dessus de la figure 1.
La figure 7 illustre vu en coupe l'ensemble spiral en silicium - axe de balancier solidarisé à l'aide du dispositif de fixation.
La figure 8 illustre vu en plan le spiral en silicium avec sa virole centrale venue d'une pièce.
La figure 9 est une vue en plan de la rondelle de fixation.
La figure 10 est une vue en coupe de la rondelle de fixation.

La forme d'exécution illustrée aux figures 1 à 6 montre plus particulièrement l'assemblage d'une roue d'échappement 1 en silicium sur l'axe 2 d'un pignon de roue d'échappement 3 à l'aide du dispositif selon la présente invention.

Dans l'exemple illustré l'axe 2 est venu d'une pièce de fabrication avec le pignon 3 de roue d'échappement et est réalisé en acier "Sandvik 20 AP" par exemple, la roue d'échappement 1 étant elle réalisée en silicium comme indiqué ci-dessus.

D'un côté du pignon 3, l'axe 2 comporte une portée 4 d'un diamètre D4 sur une longueur L.

La figure 2 illustre à titre d'exemple en plan une roue d'échappement en silicium comportant une serge 5 munie d'une denture d'échappement et trois bras ou ponts élastiques 6 dont les parties centrales 6a définissent des portions cylindriques 7 qui au repos sont disposées sur un cylindre de diamètre D7.

Le diamètre D7 du passage cylindrique défini par les portions cylindriques 7 des bras 6 de la roue d'échappement 1 est légèrement inférieur au diamètre D4 de la portée 4 de l'axe 2 de manière à ce que la roue soit chassée sur axe par déformation élastique de ses bras.

Les tolérances sur le diamètre D4 de la portée 4 de l'axe 2 et sur le passage formé par les portions cylindriques 7 des bras de la roue 1 sont déterminées pour que les efforts provoqués lors de la mise en place de la roue sur l'axe restent en dessous de la limite élastique du silicium.

L'extrémité de l'axe 2 comportant la portée 4 présente encore une portion intermédiaire 8 de diamètre plus faible que le diamètre D4 de cette portée 4 et se termine par un pivot 9 pour le pivotement de cette extrémité de l'axe 2 dans un palier. La portion intermédiaire B de l'axe 2 est raccordée à la portée 4 de cet axe 2 par un chanfrein tronconique 10.

Pour assembler la roue d'échappement 1 à l'axe 2, on introduit l'extrémité 9 de cet axe 2 dans le passage cylindrique défini par les portions cylindriques 7 des bras 6 de la roue d'échappement pour forcer l'axe dans ce passage provoquant l'écartement élastique des bras 6 de la roue d'échappement 1 et le positionnement des portions cylindriques 7 desdits bras contre la portée 4 de l'axe 2.

Cette fixation par pression élastique des portions cylindriques 7 des bras élastiques 6 de la roue 1 contre la portée 4 de l'axe 2 suffit généralement à assurer un assemblage pouvant supporter le couple de fonctionnement de l'échappement. Toutefois lors du montage de cet ensemble puis lors de l'utilisation d'un mécanisme comportant cet ensemble les chocs et manipulations peuvent provoquer des déplacements axiaux et/ou radiaux entre l'axe 2 et la roue 4, ce qui doit impérativement être évité.

Pour éviter de tels déplacements intempestifs entre la roue 1 et l'axe 2 le dispositif de fixation comporte une rondelle 11 telle qu'illustrée aux figures 4 et 5. Cette rondelle 11 est réalisée par exemple en Maillechort, laiton ou acier, et comporte un alésage central 12 d'un diamètre D12 plus petit que le diamètre D8 de la portion intermédiaire 8 de l'axe 2 dans le cas où la rondelle est chassée.

Cette rondelle 11 est chassée, collée, sertie, soudée ou fixée de toute autre façon, sur la portion intermédiaire 8 de l'axe 2 et maintient la roue 1 en position axiale appliquée contre la face du pignon 3. La fixation de cette rondelle 11 sur l'axe 2 est suffisamment résistante pour éviter tout déplacement relatif axial, radial ou angulaire de la roue 1 par rapport à l'axe 2 même sous l'effet de chocs violents ou de manipulations au montage de l'ensemble dans un mécanisme.

La valeur des diamètres D8 et D2 ainsi que leurs tolérances sont conformes à ce qui se fait habituellement pour assembler une rondelle sur un axe et on obtient une fixation très robuste.

Cette rondelle 11 peut comporter encore des ergots 13 venant par exemple se loger contre la face externe 14 des parties centrales 6a des bras élastiques 6 de la roue 1, ce qui empêche toute rotation relative entre la roue 1 et son axe 2 de même que tout déplacement transversal de la roue 1 par rapport à cet axe 2.

On peut envisager d'autres façons d'empêcher toute rotation de la roue 1 sur l'axe 2, en particulier le passage de la roue pourrait présenter une section non circulaire coopérant avec une portion de l'axe ou du pignon qui présenterait une section de forme correspondante. Ainsi, la roue 1 peut être fixée en rotation sur l'axe 2 soit directement par des formes appropriées de ces éléments coopérant ensemble, soit par l'intermédiaire de formations que comporte la rondelle 11 coopérant avec des formations correspondantes de la roue 1.

Le dispositif de fixation a été décrit en référence à une roue en silicium munie de trois bras élastiques. Il va de soi que la roue pourrait ne comporter que deux bras élastiques pour autant que le passage central soit défini par trois points de contact avec ces bras. On peut également envisager une roue à plus de trois bras élastiques. Il est également évident que ce même dispositif pourrait être utilisé pour la fixation d'une roue à bras radiaux rigides dont le moyeu serait muni d'un trou permettant le centrage sur la portion intermédiaire 8 de l'axe 2 par une mise en place à frottement gras de la roue sur cette portion de l'axe.

Les bras élastiques de la roue peuvent dans des variantes être remplacés par une partie élastique de la roue assurant le centrage sur l'axe.

Dans des variantes la rondelle 11 peut comporter un ou plusieurs ergots 12 et ceux-ci coopèrent non pas avec des rayons ou bras de la roue 1, mais avec des formations correspondantes que comporterait cette roue. De cette façon tout déplacement transversal ou angulaire de la roue par rapport à l'axe est interdit.

Le dispositif d'assemblage décrit peut être utilisé pour fixer n'importe quelle pièce 1 en silicium sur un axe qui pourrait ne pas comporter de pignon 3. Dans ce cas l'axe 2 comporte une butée axiale, équivalent à la face du pignon illustré, contre laquelle vient se positionner axialement la roue 1.

La seconde forme d'exécution illustrée aux figures 7 à 10 concerne la fixation d'un ressort spiral 20 en silicium comportant une virole 21 venue d'une pièce de fabrication avec le spiral 20. Cette virole 21 comporte un passage 22 et une fente radiale 23.

Ce spiral en silicium 20 doit être fixé à l'aide du présent dispositif sur un axe 24 sur une partie duquel est chassé un balancier 25. Cet axe 24 comporte une partie terminale 26 de plus petite diamètre qu'un épaulement 27 formant une butée axiale.

Le diamètre de la partie terminale 26 de l'axe 24 correspond à celui du passage 22 de la virole 21 pour permettre un ajustement sans jeu.

Le spiral est mis en place par introduction de la partie terminale 26 de l'axe dans le trou 22 de la virole 21 qui vient buter contre l'épaulement 27 de l'axe 24.

Le dispositif de fixation comporte encore une rondelle 28 comportant un trou 29 d'un diamètre inférieur à celui de la partie terminale 26 de l'axe 24 de manière à pouvoir être chassée sur cette partie terminale 26.

Cette rondelle 28 comporte encore une saillie radiale 30 émergeant d'une de ses faces et destinée à coopérer avec la fente 23 de la virole.

Ainsi, en position assemblée, la rondelle 2 applique la virole 21 contre la butée 27 et la saillie 30 coopérant avec la fente 23 empêche tout déplacement angulaire de la virole par rapport à l'axe 24.

Ainsi, le spiral en silicium peut être fixé à l'axe 24 tant axialement qu'angulairement à l'aide la rondelle 28.

Dans des variantes la rondelle 28 peut être sertie, collée, soudée ou fixée de toute autre façon à l'axe 24.

Dans tous les cas, ce dispositif de fixation permet de fixer une pièce en silicium sur un axe sans imposer de contraintes importantes à la pièce en silicium qui pourraient l'endommager tout en assurant sa position axiale et angulaire par rapport à l'axe.

L'originalité du présent dispositif de fixation d'une pièce en silicium sur un axe réside donc dans le fait que le montage et la mise en place de la pièce sur l'axe se fait avec peu ou pas de serrage pour éviter toute détérioration de la pièce en silicium tout en assurant un positionnement axial et angulaire corrects.

Le principe revient à réaliser un ajustement libre ou gras entre l'axe et la pièce et de sécuriser la fixation de cet ensemble à l'aide d'une rondelle fixée sur l'axe et servant de butée axiale, radiale et angulaire déterminant les positions relatives de l'axe par rapport à la pièce. En variante, la fixation radiale et angulaire de la pièce 1 sur l'axe 2 se fait par la coopération d'une partie de l'axe 2 avec le passage de la pièce 1, ce passage et cette partie de l'axe 2 présentant des sections circulaires correspondantes.

## Revendications

1. Dispositif de fixation comprenant un axe (2;24) et une pièce en silicium (1;20,21), notamment une planche, roue, pignon ou virole, fixée sur cet axe (2;24), **caractérisé par le fait que** l'axe (2;24) présente une butée axiale (3;27), une portée (4;26) jouxtant cette butée ; **par le fait que** la pièce (1;20,21) comporte un passage (7;22) coopérant avec la portée (4;26); **par le fait qu'**il comporte encore une rondelle (11;28) présentant un trou (12;29), cette rondelle (11;28) étant fixée sur l'axe (2;24) de manière à ce que la pièce (1;20,21) soit située entre la butée (3 ;27) et la rondelle (11;28); et **par le fait que** la rondelle (11;28) comporte encore au moins un ergot (13;30) coopérant avec une formation correspondante (14;23) de la pièce (1;20,21) pour empêcher toute rotation de cette pièce par rapport à l'axe (2;24).

2. Dispositif de fixation comprenant un axe (2;24) et une pièce en silicium (1;20,21), notamment une planche, roue, pignon ou virole, fixée sur cet axe (2;24), **caractérisé par le fait que** l'axe (2;24) présente une butée axiale (3;27), une portée (4;26) jouxtant cette butée ; **par le fait que** la pièce (1;20,21) comporte un passage (7;22) coopérant avec la portée (4;26) ; **par le fait qu'**il comporte encore une rondelle (11;28) présentant un trou (12;29), cette rondelle (11;28) étant fixée sur l'axe (2;24) de manière à ce que la pièce (1;20,21) soit située entre la butée (3;27) et la rondelle (11;28) ; et **par le fait que** la section du passage (7;22) de la pièce (1;21) est non circulaire et que la portée (4;26) de l'axe (2;24) présente une section de forme correspondante pour empêcher toute rotation de cette pièce (1;20,21) par rapport à l'axe (2;24).

3. Dispositif selon la revendication 1 ou 2, **caractérisé par le fait que** la rondelle (11;28) est fixée sur l'axe (2;24) par collage, soudage, sertissage ou chassage.

4. Dispositif selon l'une des revendications 1 à 3, **caractérisé par le fait que** l'axe (2) est l'axe d'un pignon d'échappement et que la pièce (1) est une roue d'échappement.

5. Dispositif selon l'une des revendications 1 à 3, **caractérisé par le fait que** la pièce (20,21) est un ressort spiral en silicium présentant une virole intégrée, soit d'une seule pièce de fabrication avec le spiral.

6. Dispositif selon l'une des revendications 1 à 5, **caractérisé par le fait que** la pièce (1) comporte une partie élastique (6) comportant des surfaces (7) permettant le passage d'un axe par déformation de cette partie élastique (6).

7. Dispositif selon l'une des revendications précédentes, **caractérisé par le fait que** l'axe (2) comporte une portion (8) de plus petit diamètre que la portée (4), le diamètre de la portée (4) correspondant au passage (7) de la pièce en silicium (1) et le diamètre de ladite portion (8) correspondant au trou (12) de la rondelle (11).

8. Dispositif selon l'une des revendications 1 à 5, **caractérisé par le fait que** l'axe (24) comporte une portée (26) dont le diamètre correspond au passage (22) de la pièce (20,21) en silicium et au trou (29) de la rondelle (28).

9. Dispositif selon l'une des revendications précédentes, **caractérisé par le fait que** la pièce (1;20,21) est appliquée contre la butée (3;27) de l'axe (2;24) par la rondelle (11 ;28).

## Claims

1. Fixing device comprising a spindle (2; 24) and a silicon piece (1; 20, 21), in particular a board, wheel, pinion or ferrule, fixed to this spindle (2; 24), **characterised in that** the spindle (2; 24) has an axial stop (3; 27), a bearing surface (4; 26) adjoining this stop; **in that** the piece (1; 20, 21) has a passage (7; 22) co-operating with the bearing surface (4; 26); **in that** it also has a washer (11; 28) having a hole (12; 29), this washer (11; 28) being fixed to the spindle (2; 24) such that the piece (1; 20, 21) is located between the stop (3; 27) and the washer (11; 28); and **in that** the washer (11; 28) also has at least one lug (13; 30) co-operating with a corresponding formation (14; 23) on the piece (1; 20, 21) to prevent any rotation of this piece with respect to the spindle (2; 24).

2. Fixing device comprising a spindle (2; 24) and a silicon piece (1; 20, 21), in particular a board, wheel, pinion or ferrule, fixed to this spindle (2; 24), **characterised in that** the spindle (2; 24) has an axial stop (3; 27), a bearing surface (4; 26) adjoining this stop; **in that** the piece (1; 20,21) has a passage (7; 22) co-operating with the bearing surface (4; 26); **in that** it also has a washer (11; 28) having a hole (12; 29), this washer (11; 28) being fixed to the spindle (2; 24) such that the piece (1; 20, 21) is located between the stop (3; 27) and the washer (11; 28); and **in that** the cross-section of the passage (7; 22) of the piece (1; 21) is non-circular, and that the bearing surface (4; 26) of the spindle (2; 24) has a correspondingly shaped cross-section to prevent any rotation of this piece (1; 20, 21) with respect to the spindle (2; 24).

3. Device as claimed in Claim 1 or 2, **characterised in that** the washer (11; 28) is fixed to the spindle (2; 24) by bonding, welding, crimping or driving.

4. Device as claimed in any one of Claims 1 to 3, **characterised in that** the spindle (2) is the spindle of an escapement pinion, and that the piece (1) is an escapement wheel.

5. Device as claimed in any one of Claims 1 to 3, **characterised in that** the piece (20, 21) is a silicon balance spring having an integrated ferrule, i.e., it is a single manufacturing piece with the balance spring.

6. Device as claimed in any one of Claims 1 to 5, **characterised in that** the piece (1) has a resilient part (6) having surfaces (7) allowing the passage of a spindle by way of deformation of this resilient part (6).

7. Device as claimed in any one of the preceding Claims, **characterised in that** the spindle (2) has a portion (8) which has a smaller diameter than the bearing surface (4), the diameter of the bearing surface (4) corresponding to the passage (7) of the silicon piece (1) and the diameter of said portion (8) corresponding to the hole (12) in the washer (11).

8. Device as claimed in any one of Claims 1 to 5, **characterised in that** the spindle (24) has a bearing surface (26) whose diameter corresponds to the passage (22) of the silicon part (20, 21) and to the hole (29) in the washer (28).

9. Device as claimed in any one of the preceding Claims, **characterised in that** the part (1; 20, 21) is applied against the stop (3; 27) of the spindle (2; 24) by the washer (11; 28).

## Patentansprüche

1. Befestigungsvorrichtung mit einer Achse (2; 24) und einem Teil aus Silizium (1; 20; 21), insbesondere einer Platte, einem Rad, einem Zahnrad oder einer Spiralfederrolle, welches an dieser Achse (2; 24) befestigt ist, **dadurch gekennzeichnet, dass** die Achse (2; 24) ein axiales Widerlager (3; 27) aufweist, sowie eine Lagerfläche (4; 26), die an dieses Widerlager angrenzt; **dadurch**, dass das Teil (1; 20, 21) einen Durchbruch (7; 22) aufweist, welcher mit der Lagerfläche (4; 26) zusammenwirkt; **dadurch**, dass sie zudem eine Scheibe (11; 28) mit einem Loch (12; 29) aufweist, wobei diese Scheibe (11; 28) derart an der Achse (2; 24) befestigt ist, dass sich das Teil (1; 20, 21) zwischen dem Widerlager (3; 27) und der Scheibe (11; 28) befindet; und **dadurch**, dass die Scheibe (11; 28) zudem mindestens einen Vorsprung (13; 30) aufweist, der mit einem entsprechend geformten Bestandteil (14; 23) des Teils (1; 20, 21) zusammenwirkt, um jegliche Rotation dieses Teils in Bezug auf die Achse (2; 24) zu verhindern.

2. Befestigungsvorrichtung mit einer Achse (2; 24) und einem Teil aus Silizium (1; 20; 21), insbesondere einer Platte, einem Rad, einem Zahnrad oder einer Spiralfederrolle, welches an dieser Achse (2; 24) befestigt ist, **dadurch gekennzeichnet, dass** die Achse (2; 24) ein axiales Widerlager (3; 27) aufweist, sowie eine Lagerfläche (4; 26), die an dieses Widerlager angrenzt; **dadurch**, dass das Teil (1; 20, 21) einen Durchbruch (7; 22) aufweist, welcher mit der Lagerfläche (4; 26) zusammenwirkt; **dadurch**, dass sie zudem eine Scheibe (11; 28) mit einem Loch (12; 29) aufweist, wobei diese Scheibe (11; 28) derart an der Achse (2; 24) befestigt ist, dass sich das Teil (1; 20, 21) zwischen dem Widerlager (3; 27) und der Scheibe (11; 28) befindet; und **dadurch**, dass der Querschnitt des Durchbruches (7; 22) des Teils (1; 21) nicht kreisförmig ist und dass die Lagerfläche (4; 26) der Achse (2; 24) einen entsprechend geformten Querschnitt aufweist, um jegliche Rotation dieses Teils (1; 20, 21) in Bezug auf die Achse (2; 24) zu verhindern.

3. Vorrichtung nach Anspruch 1 oder 2, **dadurch gekennzeichnet, dass** die Scheibe (11; 28) durch Kleben, Schweißen, Crimpen oder Treiben an der Achse (2; 24) befestigt ist.

4. Vorrichtung nach einem der Ansprüche 1 bis 3, **dadurch gekennzeichnet, dass** die Achse (2) die Achse eines Hemmungs-Zahnrades ist und dass das Teil (1) ein Hemmungsrad ist.

5. Vorrichtung nach einem der Ansprüche 1 bis 3, **dadurch gekennzeichnet, dass** das Teil (20, 21) eine Spiralfeder aus Silizium mit einem Ring ist, welcher entweder eingebaut oder einstückig mit der Spirale hergestellt ist.

6. Vorrichtung nach einem der Ansprüche 1 bis 5, **dadurch gekennzeichnet, dass** das Teil (1) einen elastischen Bestandteil (6) aufweist, welcher Oberflächen (7) aufweist, die den Durchtritt einer Achse durch Verformung dieses elastischen Bestandteils (6) ermöglichen.

7. Vorrichtung nach einem der vorangehenden Ansprüche, **dadurch gekennzeichnet, dass** die Achse (2) einen Abschnitt (8) aufweist, dessen Durchmesser kleiner als der der Lagerfläche (4) ist, wobei der Durchmesser der Lagerfläche (4) dem Durchbruch (7) des Teils aus Silizium (1) entspricht und der Durchmesser des genannten Abschnitts (8) dem Loch (12) der Scheibe (11) entspricht.

8. Vorrichtung nach einem der Ansprüche 1 bis 5, **dadurch gekennzeichnet, dass** die Achse (24) eine Lagerfläche (26) aufweist, deren Durchmesser dem Durchbruch (22) des Teils (20, 21) aus Silizium und dem Loch (29) der Scheibe (28) entspricht.

9. Vorrichtung nach einem der vorangehenden Ansprüche, **dadurch gekennzeichnet, dass** das Teil (1; 20, 21) durch die Scheibe (11; 28) an das Widerlager (3; 27) der Achse (2; 24) befestigt ist.
